# FASCICULE DE BREVET EUROPEEN

(11) **EP 3 028 922 B1**
(45) Date de publication et mention de la délivrance du brevet: **10.01.2018**
(21) Numéro de dépôt: 15197098.5
(22) Date de dépôt: 30.11.2015
(51) Int. Cl.: B61L 25/02, B61L 1/16, B61L 27/04

(54) **PROCÉDÉ DE DISCRIMINATION DE LA PRÉSENCE D'UN VÉHICULE FERROVIAIRE SUR UN CANTON, PROCÉDÉ DE CALCUL D'UN INTERVALLE DE SÉCURITÉ ET DISPOSITIF ASSOCIÉ**
VERFAHREN ZUR ERKENNUNG DER PRÄSENZ EINES SCHIENENFAHRZEUGS AUF EINEM BLOCKABSCHNITT, BERECHNUNGSVERFAHREN EINES SICHERHEITSINTERVALLS UND ENTSPRECHENDE VORRICHTUNG
METHOD FOR DISCRIMINATING THE PRESENCE OF A RAILWAY VEHICLE ON A BLOCK, METHOD FOR CALCULATING A SAFETY INTERVAL AND ASSOCIATED DEVICE

(30) Priorité: 03.12.2014 FR 1461877
(43) Date de publication de la demande: 08.06.2016
(73) Titulaire: ALSTOM Transport Technologies, 93400 Saint-Ouen (FR)
(72) Inventeur: BALLESTEROS, Javier, 75016 Paris (FR)
(74) Mandataire: Lavoix

(56) Documents cités:
- EP-A1- 1 388 480
- EP-A1- 1 642 800
- EP-A1- 2 752 353
- EP-A2- 0 881 136
- WO-A2-2014/048708

## Description

La présente invention concerne un procédé de calcul d'un intervalle de sécurité fondé sur un procédé de discrimination de la présence d'un véhicule ferroviaire sur un canton d'une voie ferrée.

Par « discrimination de la présence d'un véhicule ferroviaire sur un canton», on entend, au sens de la présente invention, le fait de déterminer que ledit véhicule ferroviaire est le seul véhicule occupant ledit canton.

L'invention s'applique au domaine de la sécurité ferroviaire, en particulier aux systèmes de contrôle automatique du trafic ferroviaire. De tels systèmes sont, par exemple, des systèmes dits « de gestion des trains basée sur la communication », ou CBTC (de l'anglais « Communication Based Train Control »).

Pour un véhicule ferroviaire circulant sur une voie ferrée, classiquement segmentée en une pluralité de cantons successifs, un calculateur embarqué à bord du véhicule calcule un intervalle de positions du véhicule sur la voie ferrée.

Par « intervalle de positions », on entend, au sens de la présente invention, un segment de la voie ferrée sur lequel le véhicule ferroviaire se trouve.

Le calculateur embarqué détermine la position du véhicule le long de la voie ferrée, à partir par exemple de balises disposées sur la voie ferrée, et dont les emplacements sont connus. Plus précisément, le calculateur embarqué détermine l'intervalle de positions du véhicule ferroviaire à partir de l'emplacement de la dernière balise rencontrée et du déplacement du véhicule à partir de cette dernière balise (ce déplacement étant par exemple mesuré par un odomètre) et en prenant en compte la longueur du véhicule ferroviaire et des distances de sécurité de part et d'autre des extrémités de tête et de queue du véhicule ferroviaire.

L'intervalle de positions du véhicule est ensuite envoyé, par exemple par ondes radio, à un ordinateur central, au sol. L'ordinateur au sol est adapté pour recevoir l'intervalle de positions associé à chaque véhicule d'une pluralité de véhicules ferroviaires autorisés à circuler sur la voie considérée.

L'ordinateur au sol est en outre propre à recevoir des informations en provenance de dispositifs de détection dits secondaires, associés à chaque canton de la voie ferrée, chaque dispositif de détection secondaire étant propre à déterminer si le canton correspondant est occupé ou vacant.

Par « occupé », on entend un canton sur lequel le véhicule ferroviaire est engagé au moins partiellement.

L'ordinateur au sol est propre à commander la marche ou l'arrêt de chaque véhicule en fonction de l'intervalle de positions du véhicule considéré, de l'intervalle de positions de chacun des autres véhicules, et des informations reçues en provenance des dispositifs de détection secondaires, ainsi qu'éventuellement d'autres contraintes d'exploitation.

Il est connu de réaliser la discrimination de la présence d'un véhicule ferroviaire sur un canton selon le procédé suivant :
- l'intervalle de positions du véhicule est transmis à l'ordinateur central, au sol ;
- pour le canton sur lequel se trouve intégralement le segment formant l'intervalle de positions, si la distance entre chaque extrémité du segment formant l'intervalle de positions du véhicule et le canton adjacent le plus proche est inférieure à la longueur du plus petit véhicule autorisé à se déplacer sur la voie ferrée, alors l'ordinateur au sol détermine que ledit véhicule ferroviaire est le seul véhicule occupant le canton considéré.

Un tel procédé est appelé « balayage » (« sweeping » en anglais).

Néanmoins, un tel procédé ne donne pas entière satisfaction.

En effet, dans le cas où des véhicules de petite taille, tels que des véhicules de maintenance (dont la longueur est généralement de quelques mètres seulement), sont autorisés à circuler sur la voie ferrée, ce procédé ne permet généralement pas la discrimination de la présence d'un unique véhicule ferroviaire sur un canton, puisque la distance entre une extrémité de l'intervalle de positions dudit véhicule et le canton adjacent le plus proche est souvent supérieure à la longueur desdits véhicules de maintenance.

Dans un tel contexte, plusieurs options s'offrent à l'opérateur du réseau ferré.

Une première option consiste à ignorer les véhicules de petite taille dans le système de gestion du trafic. Un tel choix se traduit évidemment par des problèmes de sécurité.

Une deuxième option consiste à faire intervenir un opérateur pour réaliser la discrimination. Une telle option ne permet donc pas un fonctionnement automatique du réseau ferré et est susceptible de générer des problèmes de sécurité en cas du non-respect des procédures d'intervention par l'opérateur.

On connaît également, par le document WO 2014/048708 A2 un procédé de discrimination de la présence d'un véhicule ferroviaire sur un canton d'une voie ferré comportant les étapes de :
- transmission, depuis un calculateur embarqué à bord du véhicule ferroviaire vers un ordinateur au sol, d'une information relative au nombre d'essieux du véhicule ferroviaire ;
- transmission, au cours du temps, par des capteurs à la voie associés audit canton et à des cantons adjacents audit canton, vers un ordinateur au sol, d'une information relative au nombre d'essieux présents dans le canton correspondant ;
- discrimination par l'ordinateur au sol de la présence dudit véhicule ferroviaire sur ledit canton si le nombre d'essieux présents sur ledit canton est égal au nombre d'essieux dudit véhicule ferroviaire, et si le nombre d'essieux présents sur chacun des cantons adjacents audit canton est nul.

Par un tel procédé, il est possible de déterminer sans ambiguïté que, si le nombre d'essieux présents sur le canton considéré est égal au nombre d'essieux dudit véhicule ferroviaire, et que si le nombre d'essieux présents sur chacun des cantons adjacents audit canton considéré est nul, alors ledit véhicule ferroviaire est bien le seul véhicule présent sur le canton considéré, et ce quelle que soit la longueur du plus petit véhicule autorisé à circuler sur le réseau ferré.

En outre, un tel procédé est entièrement automatique et ne nécessite pas la présence d'un opérateur pour réalisation l'opération de discrimination de la présence dudit véhicule sur le canton considéré.

L'invention a alors pour but de proposer un procédé de calcul d'un intervalle de sécurité fondé sur un tel procédé de discrimination.

L'invention a pour objet un procédé de calcul d'un intervalle de sécurité et un dispositif conformes aux revendications.

L'invention sera mieux comprise à l'aide de la description qui va suivre, donnée uniquement à titre d'exemple non limitatif et faite en se référant aux dessins annexés sur lesquels :
- les figures 1 à 3 sont des représentations schématiques des étapes successives du procédé de discrimination avec une première situation initiale ; et
- les figures 4 à 7 sont des représentations schématiques des étapes successives du procédé de discrimination avec une deuxième situation initiale différente de la première situation initiale.

Un véhicule ferroviaire 2 circulant sur une voie ferrée 4 est représenté sur la figure 1. Dans l'exemple, la circulation sur la voie 4 s'effectue de la gauche vers la droite sur les figures.

La discrimination de la position du véhicule ferroviaire 2 est réalisée par un dispositif de discrimination 5 comportant une composante au sol et une composante embarquée.

Pour la composante au sol, la voie ferrée 4 est subdivisée en une pluralité de cantons 6 successifs. Chaque canton 6 est identifié par un identifiant, qui est associé à la position géographique du canton.

Par exemple, la voie ferrée 4 comporte un premier canton 6A, un deuxième canton 6B, un troisième canton 6C et un quatrième canton 6D.

Des capteurs à la voie sont disposés le long de la voie pour détecter la présence d'un véhicule. Les capteurs à la voie sont du type compteurs d'essieux.

Plus précisément, la voie ferré 4 comporte une pluralité de senseurs 7. Un senseur 7 est disposé à la frontière entre deux cantons 6 adjacents. Par exemple, un premier senseur 7A est disposé à la frontière entre les cantons 6A et 6B, un deuxième senseur 7B est disposé à la frontière entre les cantons 6B et 6C, et un troisième senseur 7C est disposé à la frontière entre les cantons 6C et 6D.

Chaque senseur 7 est propre à détecter le passage d'un essieu d'un véhicule ferroviaire à la frontière entre les cantons 6 correspondants.

En outre, une pluralité de dispositifs de détections secondaires 8 sont disposés à proximité de la voie ferrée 4.

Chaque canton 6 est associé à un dispositif de détection secondaire 8 correspondant. En particulier, et comme cela apparaît sur les figures, les cantons 6B, 6C et 6D sont associés respectivement aux dispositifs de détection secondaires 8B, 8C et 8D.

Chaque dispositif de détection secondaire 8 est relié aux deux senseurs 7 disposés à chacune des extrémités du canton 6 correspondant, pour recevoir une information relative à la détection du passage d'un essieu d'un véhicule ferroviaire depuis le canton 6 correspondant vers un canton adjacent, ou depuis un canton adjacent vers le canton 6 correspondant.

Par exemple, le dispositif de détection secondaire 8B est relié aux senseurs 7A et 7B, et le dispositif de détection secondaire 8C est relié aux senseurs 7B et 7C.

Chaque dispositif de détection secondaire 8 est propre à déterminer le nombre d'essieux présents sur le canton 6 correspondant. En particulier, chaque dispositif de détection secondaire 8 est propre à déterminer le nombre d'essieux présents sur le canton 6 correspondant à partir des informations fournies par chacun des senseurs 7 correspondants. Chaque dispositif de détection secondaire 8 est propre à compter positivement un essieu détecté par le senseur 7 disposé à la frontière entre le canton 6 correspondant audit dispositif de détection secondaire 8 et le canton 6 situé en amont par rapport au sens de circulation sur la voie ferrée 4, ce qui correspond à la situation où le ledit essieu s'engage sur le canton 6 correspondant au dispositif de détection secondaire 8.

En outre, chaque dispositif de détection secondaire 8 est propre à compter négativement un essieu détecté par le senseur 7 disposé à la frontière entre le canton 6 correspondant audit dispositif de détection secondaire 8 et le canton 6 situé en aval par rapport au sens de circulation sur la voie ferrée 4, ce qui correspond à la situation où ledit essieu quitte le canton 6 correspondant audit dispositif de détection secondaire 8.

Chaque dispositif de détection secondaire 8 est en outre relié à un ordinateur au sol 12, par exemple par une liaison radioélectrique. Chaque dispositif de détection secondaire 8 transmet à l'ordinateur au sol 12 une information relative au nombre d'essieux présents sur le canton 6 correspondant. En outre, chaque dispositif de détection secondaire 8 est propre à transmettre à l'ordinateur au sol 12 l'identifiant du canton 6 correspondant.

Pour la composante embarquée, une pluralité de balises 9 sont disposées le long de la voie ferrée 4. Les balises 9 sont disposées successivement le long de la voie ferrée 4, à des emplacements géographiques prédéterminés. Par exemple une balise 9 est placée au centre de chaque canton 6. Chaque balise 9 est identifiée par un identifiant de balise unique.

Le véhicule ferroviaire 2 comporte au moins une antenne associée à un capteur de balise embarqué propre à détecter la présence d'une balise 9 lorsqu'il se trouve à proximité de celle-ci et à capter des informations relatives à cette balise 9 détectée. De préférence, la balise 9 est propre à communiquer son identifiant au capteur de balise du véhicule ferroviaire 2.

Le véhicule ferroviaire 2 comporte également des instruments de mesure du déplacement, de la vitesse et/ou de l'accélération du véhicule ferroviaire 2. Les instruments de mesure sont par exemple des odomètres et/ou des accéléromètres.

En outre, le véhicule ferroviaire 2 comporte un calculateur embarqué 14.

Le calculateur 14 comprend une mémoire comportant une table associant, à l'identifiant de chaque balise 9 de la voie 4, la position de cette balise 9 le long de la voie ferrée 4.

Les instruments de mesure et le capteur de balise sont reliés au calculateur embarqué 14.

De façon classique, le calculateur embarqué 14 est propre à calculer, à partir des informations reçues en provenance des instruments de mesure et du capteur de balise, la position du véhicule ferroviaire 2, ainsi qu'un intervalle de positions S₁ du véhicule ferroviaire 2.

La position du véhicule ferroviaire 2 est donnée par la position de l'extrémité avant du véhicule ferroviaire 2, encore appelée « avant du véhicule ferroviaire 2 », et par la position de l'extrémité arrière du véhicule ferroviaire 2, encore appelée « arrière du véhicule ferroviaire 2 ». Plus précisément, la position du véhicule ferroviaire 2 est le segment compris entre l'avant du véhicule ferroviaire 2 et l'arrière du véhicule ferroviaire 2. Ce segment correspondant à la longueur du véhicule ferroviaire 2.

Comme illustré par la figure 2, l'intervalle de positions S₁ correspond à un segment s'étendant entre une extrémité avant A₁ et d'extrémité arrière Z₁. La longueur du segment S₁ est supérieure ou égale à la longueur du véhicule ferroviaire 2, pour tenir compte d'erreurs de localisation, par exemple dues au système odométrique du véhicule ferroviaire 2. Le véhicule ferroviaire 2 se trouve ainsi toujours dans l'intervalle S₁, ou, dit autrement, la position du véhicule ferroviaire 2 est toujours comprise dans l'intervalle de positions S₁.

L'avant du véhicule ferroviaire 2 et l'extrémité avant A₁ de l'intervalle S₁ sont distants d'une distance D_{A}. En outre, l'arrière du véhicule ferroviaire 2 et l'extrémité arrière Z₁ de l'intervalle S₁ sont distants d'une distance D_{Z}.

La distance D_{A} est par exemple égale à la distance maximale que peut parcourir le véhicule ferroviaire 2 vers l'avant durant un cycle de calcul de l'intervalle S₁ par le calculateur embarqué 14, étant donnée la vitesse courante du véhicule ferroviaire 2 et l'accélération maximale vers l'avant que peut atteindre ledit véhicule ferroviaire 2. Dans l'exemple décrit ci-dessous, la vitesse courante est nulle.

En outre, la distance D_{Z} est par exemple égale à la distance maximale que peut parcourir le véhicule ferroviaire 2 vers l'arrière durant un cycle de calcul de l'intervalle S₁ par le calculateur embarqué 14, étant donnée la vitesse courante du véhicule ferroviaire 2 et l'accélération maximale vers l'arrière que peut atteindre ledit véhicule ferroviaire 2. Dans l'exemple décrit ci-dessous, la vitesse courante est nulle.

Ainsi, entre deux cycles de calcul successifs, le véhicule ferroviaire 2 ne sort jamais de l'intervalle de positions S₁.

Le calculateur embarqué 14 est propre à communiquer avec l'ordinateur au sol 12. Le calculateur embarqué 14 et l'ordinateur au sol 12 sont par exemple propres à communiquer entre eux par ondes radio.

Le calculateur embarqué 14 est propre à émettre, à destination de l'ordinateur au sol 12, une information relative au nombre d'essieux du véhicule ferroviaire 2. Cette information est chargée dans la mémoire du calculateur 14 lors de la composition du véhicule ferroviaire 2.

Le calculateur embarqué 14 est également propre à émettre, à destination de l'ordinateur au sol 12, le dernier intervalle de positions S₁ du véhicule ferroviaire 2 calculé par le calculateur embarqué 14. Le calculateur embarqué 14 est également propre à émettre, à destination de l'ordinateur au sol 12, la dernière position du véhicule ferroviaire 2 calculée par le calculateur embarqué 14.

L'ordinateur au sol 12 comporte une mémoire (non représentée) dans laquelle l'identifiant de chaque canton 6 est associé à la position géographique dudit canton 6.

L'ordinateur au sol 12 est propre à calculer un intervalle de positions du véhicule ferroviaire 2, dit « intervalle secondaire » S₂, à partir des informations reçues en provenance des dispositifs de détection secondaires 8.

Comme représenté sur la figure 1, l'intervalle secondaire S₂ correspond à un segment d'extrémité avant A₂ et d'extrémité arrière Z₂. Par construction, et comme cela sera décrit par la suite, la longueur de l'intervalle secondaire S₂ est supérieure ou égale à la longueur de l'intervalle S₁, de sorte que l'intervalle S₁ est toujours inclus dans l'intervalle secondaire S₂.

L'extrémité avant A₂ de l'intervalle secondaire S₂ se situe devant le véhicule ferroviaire 2, plus précisément en un point d'un canton 6 qui est le premier canton vacant avant, c'est-à-dire à partir de l'avant du véhicule ferroviaire 2, dans le sens de la marche du véhicule ferroviaire 2.

L'extrémité avant A₂ se situe à une distance L_{A} de la frontière entre ce premier canton vacant avant et le canton adjacent qui est occupé par le véhicule ferroviaire 2.

La distance L_{A} est par exemple égale à la distance entre l'avant du véhicule ferroviaire 2 et l'essieu du véhicule ferroviaire le plus proche de l'avant du véhicule ferroviaire, à laquelle est additionnée la distance que peut parcourir le véhicule ferroviaire 2 à sa vitesse maximale vers l'avant, durant le temps maximal nécessaire au dispositif de discrimination 5 pour détecter l'entrée d'un essieu dans un canton 6. De préférence, la distance L_{A} est supérieure ou égale à la distance D_{A}.

L'extrémité arrière Z₂ de l'intervalle secondaire S₂ se situe derrière le véhicule ferroviaire 2, plus particulièrement en un point d'un canton qui est le premier canton 6 vacant arrière, c'est-à-dire à partir de l'arrière du véhicule ferroviaire 2, dans le sens opposé à ia marche du véhicule ferroviaire 2.

L'extrémité arrière Z₂ se situe à une distance L_{Z} de la frontière entre ce premier canton vacant arrière et le canton adjacent qui est occupé par le véhicule ferroviaire.

En outre, la distance L_{Z} est par exemple égale la distance entre l'arrière du véhicule ferroviaire 2 et l'essieu du véhicule ferroviaire le plus proche de l'arrière du véhicule 2, à laquelle est additionnée à la distance que peut parcourir le véhicule ferroviaire 2 à sa vitesse maximale vers l'arrière, durant le temps maximal nécessaire au dispositif de discrimination 5 pour détecter l'entrée d'un essieu dans un canton 6. De préférence, la distance L_{Z} est supérieure ou égale à la distance D_{Z}.

Le dispositif de localisation 5 est propre à discriminer la présence du véhicule ferroviaire 2 sur le canton 6 qu'il occupe en fonction des données émises par les dispositifs de détection secondaires 8 et par le calculateur embarqué 14.

Le fonctionnement du dispositif de localisation 5 va maintenant être décrit. En particulier, le fonctionnement du dispositif de localisation 5 lorsque le véhicule ferroviaire 2 est à l'arrêt, par exemple à l'issue d'une période de veille, va être décrit.

Tout au long du procédé de discrimination du véhicule ferroviaire 2 sur les cantons 6 de la voie ferrée 4, le calculateur embarqué 14 émet périodiquement, à destination de l'ordinateur au sol 12, des informations relatives au nombre total d'essieux dudit véhicule ferroviaire 2. En outre, tout au long dudit procédé, le calculateur embarqué 14 calcule périodiquement l'intervalle de positions S₁ et la position du véhicule ferroviaire 2 et les transmet à l'ordinateur au sol 12.

Selon un premier exemple, illustré par les figures 1 à 3, le véhicule ferroviaire 2 est immobile et occupe un unique canton 6B, c'est-à-dire que ni l'avant, ni l'arrière du véhicule ferroviaire 2 ne dépassent les limites du canton courant 6B. En outre, les cantons adjacents 6A et 6C sont vacants.

Au cours d'une étape initiale du procédé de discrimination, illustrée par la figure 1, les dispositifs de détection 8 envoient à l'ordinateur au sol 12 des informations relatives à l'occupation des cantons 6 de la voie ferrée 4. Plus précisément, les dispositifs de détection 8 envoient le nombre d'essieux présents sur chacun des cantons 6 correspondants. Ici, les cantons 6A et 6C sont vacants, c'est-à-dire qu'ils ne sont occupés par aucun essieu. En outre, seul le canton 6B est occupé par au moins un véhicule. En l'occurrence, quatre essieux sont présents sur le canton 6B.

L'ordinateur au sol 12 identifie les cantons vacants et calcule alors la position des extrémités A₂, Z₂ de l'intervalle secondaire S₂.

L'extrémité avant A₂ de l'intervalle secondaire S₂ se situe sur le canton 6C, à une distance L_{A} de la frontière entre le canton 6B et le canton 6C.

L'extrémité arrière Z₂ de i'intervaiie secondaire S₂ se situe sur le canton 6A, à une distance L_{Z} de la frontière entre le canton 6B et le canton 6A.

Puis l'ordinateur au sol 12 affecte l'intervalle secondaire S₂ à la position du ou des véhicule(s) ferroviaire(s) présent(s) sur le canton 6B. En effet, à ce moment du procédé, le véhicule ferroviaire 2 n'est pas encore discriminé. Le nombre de véhicules présents sur le canton 6B n'est donc pas connu.

Au cours d'une étape suivante, illustrée par la figure 2, le calculateur embarqué 14 calcule la position du véhicule ferroviaire 2, ainsi que l'intervalle de positions S₁. Le calculateur embarqué 14 transmet ensuite, à destination de l'ordinateur au sol 12, des informations relatives à la position du véhicule ferroviaire 2, ainsi qu'à l'intervalle de positions S₁.

Le calculateur embarqué 14 transmet en outre, à destination de l'ordinateur au sol 12, le nombre d'essieux du véhicule ferroviaire 2, en l'occurrence quatre essieux.

L'avant et l'arrière du véhicule ferroviaire 2, obtenus à partir de la position du véhicule ferroviaire 2 calculée par le calculateur embarqué 14, sont contenus dans le canton courant 6B ; en outre, le nombre d'essieux détectés par le dispositif de détection secondaire 8 associé au canton courant 6B est égal au nombre d'essieux du véhicule ferroviaire 2. Par conséquent, au cours d'une étape suivante, illustrée par la figure 3, l'ordinateur au sol 12 détermine que le véhicule ferroviaire 2 est l'unique véhicule occupant le canton 6B.

L'ordinateur au sol 12 conserve uniquement l'intervalle de positions S₁ et l'affecte à l'intervalle secondaire S₂ pour la régulation du trafic sur la voie ferrée 4.

L'ordinateur au sol 12 considère que le véhicule ferroviaire 2 est le seul véhicule présent sur le canton 6B. L'ordinateur au sol 12 émet alors un signal de discrimination, par exemple à destination d'un opérateur ou d'un système de gestion du trafic ferroviaire.

Le véhicule ferroviaire 2 est alors autorisé à se déplacer de façon automatique.

Selon un deuxième exemple, illustré par les figures 4 à 7, le véhicule ferroviaire 2 est immobile et occupe deux cantons adjacents 6B et 6C. En l'occurrence, l'avant du véhicule ferroviaire 2 se trouve dans le canton 6C, et l'arrière du véhicule ferroviaire 2 se trouve dans le canton 6B. Un tel exemple correspond à un mode dégradé de fonctionnement.

En outre, les cantons adjacents 6A et 6D sont vacants, les dispositifs 8A et 8D comptabilisant respectivement 0 essieu sur le canton associé.

Au cours d'une étape initiale du procédé de discrimination, illustrée par la figure 4, les dispositifs de détection 8 envoient à l'ordinateur au sol 12 des informations relatives à l'occupation des cantons 6 correspondants de la voie ferrée 4. Plus précisément, les dispositifs de détection 8 envoient le nombre d'essieux présents sur chacun des cantons 6 correspondants. Ici, les cantons 6A et 6D sont vacants, et les cantons 6B et 6C sont occupés par au moins un véhicule. En l'occurrence, le dispositif de détection secondaire 8B, associé au canton 6B, détecte trois essieux présents sur le canton 6B. En outre, le dispositif de détection secondaire 8C associé au canton 6C détecte un essieu présent sur le canton 6C.

L'ordinateur au sol 12 identifie les cantons vacants et calcule alors la position des extrémités A₂, Z₂ de l'intervalle secondaire S₂.

L'extrémité avant A₂ de l'intervalle secondaire S₂ se situe sur le canton 6D, à une distance L_{A} de la frontière entre le canton 6C et le canton 6D.

L'extrémité arrière Z₂ de l'intervalle secondaire S₂ se situe sur le canton 6A, à une distance L_{Z} de la frontière entre le canton 6B et le canton 6A.

Puis l'ordinateur au sol 12 affecte l'intervalle secondaire S₂ à la position du ou des véhicule(s) ferroviaire(s) présent(s) sur les cantons 6B et 6C. En effet, à cet instant du procédé, le véhicule ferroviaire 2 n'est pas encore discriminé. Le nombre de véhicules présents sur les cantons 6B et 6C n'est donc pas connu.

Au cours d'une étape suivante, illustrée par la figure 5, le calculateur embarqué 14 calcule la position du véhicule ferroviaire 2, ainsi que l'intervalle de positions S₁. Le calculateur embarqué 14 transmet ensuite, à destination de l'ordinateur au sol 12, des informations relatives à la position du véhicule ferroviaire 2, ainsi qu'à l'intervalle de positions S₁.

L'avant et l'arrière du véhicule ferroviaire 2 étant situés dans deux cantons distincts 6B, 6C, l'ordinateur au sol 12 n'est pas en mesure de discriminer le véhicule ferroviaire 2.

Ainsi, au cours d'une étape suivante, illustrée par la figure 6, un opérateur manoeuvre le véhicule ferroviaire 2 pour le faire progresser le long de la voie ferrée 4, jusqu'à ce que l'avant et l'arrière du véhicule ferroviaire 2 soient situés dans le même canton 6, en l'occurrence, le canton 6C. Par exemple, l'opérateur manoeuvre à vue le véhicule ferroviaire 2.

Lorsque la position du véhicule ferroviaire 2 est telle que l'avant et l'arrière du véhicule ferroviaire 2 se trouvent dans le même canton 6C, le dispositif de détection secondaire 8C associé au canton 6C détecte quatre essieux présents sur le canton 6C, tandis que le dispositif de détection secondaire 8B associé au canton 6B n'en détecte aucun. En outre, le dispositif de détection secondaire 8D associé au canton 6D ne détecte également aucun essieu sur le canton 6D.

L'ordinateur au sol 12 recalcule alors une nouvelle position des extrémités A₂, Z₂ de l'intervalle secondaire S₂.

L'extrémité avant A₂ de l'intervalle secondaire S₂ se situe sur le canton 6D, à une distance L_{A} de la limite entre le canton 6C et le canton 6D.

L'extrémité arrière Z₂ de l'intervalle secondaire S₂ se situe sur le canton 6B, à une distance L_{Z} de la limite entre le canton 6C et le canton 6B.

L'ordinateur au sol 12 est alors en mesure de discriminer le véhicule ferroviaire 2, de manière analogue à l'exemple précédent.

Plus précisément, au cours d'une étape suivante, illustrée par la figure 7, l'ordinateur au sol 12 compare le nombre d'essieux détectés par le dispositif de détection secondaire 8 associé au canton courant 6C avec le nombre d'essieux du véhicule ferroviaire 2.

Le dispositif de détection secondaire 8C associé au canton 6C détecte quatre essieux présents sur le canton 6C, tandis que les dispositifs de détection secondaire 8B, 8D associé aux cantons 6B, 6D respectivement n'en détectent aucun.

Les cantons 6B et 6D étant vacants, et le nombre d'essieux détectés par le dispositif de détection secondaire 8 associé au canton courant 6C étant égal au nombre d'essieux du véhicule ferroviaire 2, c'est-à-dire quatre essieux, l'ordinateur au sol 12 détermine que le véhicule ferroviaire 2 est l'unique véhicule occupant le canton 6C.

L'ordinateur au sol 12 conserve uniquement l'intervalle de positions S₁ et l'affecte à l'intervalle secondaire S₂ pour la régulation du trafic sur la voie ferrée 4.

L'ordinateur au sol 12 considère que le véhicule ferroviaire 2 est le seul véhicule présent sur le canton 6C. L'ordinateur au sol 12 émet alors un signal de discrimination, par exemple à destination d'un opérateur ou d'un système de gestion du trafic ferroviaire.

Le véhicule ferroviaire 2 est alors autorisé à se déplacer de façon automatique.

Au cours du fonctionnement du dispositif de discrimination 5, l'intervalle secondaire S₂ correspond à un intervalle de sécurité du point de vue d'un système de gestion du trafic ferroviaire, au sol. La construction de l'intervalle secondaire S₂ garantit, avec un niveau de sécurité élevé, par exemple le niveau 4 de la norme SIL communément utilisée dans le domaine ferroviaire, l'absence de véhicule dans les cantons 6 qui ne sont pas couverts par l'intervalle secondaire S₂.

Dans le cas d'un convoi ferroviaire composé d'au moins deux véhicules ferroviaires rattachés entre eux, le calculateur 14 embarqué à bord de chacun des véhicules ferroviaires du convoi ferroviaire transmet une information relative au nombre d'essieux du véhicule ferroviaire correspondant à destination de l'ordinateur au sol 12.

En variante, un seul calculateur embarqué transmet une information relative au nombre d'essieux de l'ensemble du convoi ferroviaire à destination de l'ordinateur au sol 12.

## Revendications

1. Procédé de calcul d'un intervalle de sécurité (S₂) autour d'un véhicule circulant sur une voie ferrée (4), l'intervalle de sécurité (S₂) étant formé par un segment présentant une extrémité avant (A₂) et une extrémité arrière (Z₂), qui utilise un procédé de discrimination de la présence du véhicule ferroviaire (2) sur un canton (6B ; 6C) particulier de la voie ferrée (4) comportant les étapes de :
- transmission, depuis un calculateur (14) embarqué à bord du véhicule ferroviaire (2) vers un ordinateur au sol (12), d'une information relative au nombre d'essieux du véhicule ferroviaire (2) ;
- transmission, au cours du temps, par des capteurs à la voie (8B ; 8C) associés audit canton (6B ; 6C) et à des cantons adjacents (6A, 6C ; 6B, 6D) audit canton (6B ; 6C), vers un ordinateur au sol (12), d'une information relative au nombre d'essieux présents dans le canton (6A, 6B, 6C, 6D) correspondant ;
- discrimination par l'ordinateur au sol (12) de la présence dudit véhicule ferroviaire (2) sur ledit canton (6C) si le nombre d'essieux présents sur ledit canton (6B ; 6C) est égal au nombre d'essieux dudit véhicule ferroviaire (2), et si le nombre d'essieux présents sur chacun des cantons (6A, 6C ; 6B, 6D) adjacents audit canton (6B ; 6C) est nul, et **caractérisé en ce qu'**il comporte les étapes supplémentaires de :
- identification parmi le ou les cantons occupés (6B ; 6B, 6C ; 6C) par le véhicule ferroviaire (2), d'un canton occupé avant (6B ; 6C ; 6C), qui est le canton occupé (6B ; 6B, 6C ; 6C) situé le plus en aval par rapport au sens de la marche du véhicule ferroviaire (2) ;
- identification, parmi le ou les cantons occupés (6B ; 6B, 6C ; 6C) par le véhicule ferroviaire (2), d'un canton occupé arrière (6B ; 6B ; 6C), qui est le canton occupé (6B ; 6B, 6C ; 6C) situé le plus en amont par rapport au sens de la marche du véhicule ferroviaire (2) ;
- identification d'un canton vacant avant (6C ; 6D ; 6D), qui est le canton (6) vacant situé en aval du canton occupé avant (6B ; 6C ; 6C), adjacent au canton occupé avant (6B ; 6C ; 6C) ;
- identification d'un canton vacant arrière (6A ; 6A ; 6B), qui est le canton (6) vacant situé en amont du canton occupé arrière (6B ; 6B ; 6C), adjacent au canton occupé arrière (6B ; 6B ; 6C) ;
- affectation à l'extrémité avant (A₂) de l'intervalle de sécurité (S2) d'un point situé sur le canton vacant avant (6C ; 6D ; 6D) et qui se trouve à une distance prédéterminée (L_{A}) de la frontière entre le canton occupé avant (6B ; 6C ; 6C) et le canton vacant avant (6C ; 6D ; 6D) ;
- affectation à l'extrémité arrière (Z₂) de l'intervalle de sécurité (S₂) d'un point situé sur le canton vacant arrière (6A ; 6A ; 6B) et qui se trouve à une distance prédéterminée (L_{Z}) de la frontière entre le canton occupé arrière (6B ; 6B ; 6C) et le canton vacant arrière (6A ; 6A ; 6B) ;
- transmission, depuis le calculateur embarqué (14) vers l'ordinateur au sol (12), d'une information relative à la position du véhicule ferroviaire (2) et à un intervalle de positions (S1) du véhicule ferroviaire (2), la position du véhicule ferroviaire (2) étant un segment compris entre l'avant et l'arrière du véhicule ferroviaire (2), l'intervalle de positions (S1) étant un segment présentant une extrémité avant (A1) et une extrémité arrière (Z1), la position du véhicule ferroviaire (2) étant incluse dans ledit intervalle de positions (S1) ;
- si l'avant et l'arrière du véhicule ferroviaire (2), obtenus à partir de la position du véhicule ferroviaire (2), sont compris dans les limites d'un même canton (6B ; 6C), affectation par l'ordinateur au sol (12) de l'intervalle de positions (S₁) à l'intervalle de sécurité (S₂) ;
- sinon, conservation de l'intervalle de sécurité (S₂) calculé.

2. Dispositif (5) de discrimination de la présence d'un véhicule ferroviaire (2) sur un canton (6C) d'une voie ferrée (4), qui comporte :
- un ordinateur au sol (12) propre à mettre en oeuvre le procédé de calcul selon la revendication 1 pour calculer un intervalle de sécurité (S₂) ;
- un calculateur (14) embarqué à bord du véhicule ferroviaire (2), propre à transmettre, au cours du temps, vers l'ordinateur au sol (12), une information relative au nombre d'essieux du véhicule ferroviaire (2) ;
- des capteurs à la voie (8) associés audit canton (6C) et à des cantons adjacents (6B, 6D) audit canton (6C), propres à transmettre, au cours du temps, à destination de l'ordinateur au sol (12), une information relative au nombre d'essieux présents dans le canton (6B, 6C, 6D) correspondant ;
l'ordinateur au sol (12) étant propre à discriminer la présence dudit véhicule ferroviaire (2) sur ledit canton (6C) si le nombre d'essieux présents sur le canton (6C) est égal au nombre d'essieux du véhicule ferroviaire (2), et si le nombre d'essieux présents sur chacun des cantons (6B, 6D) adjacents audit canton (6C) est nul.

## Patentansprüche

1. Verfahren zum Berechnen eines Sicherheitsabstands (S₂) um ein Fahrzeug herum, das auf einem Schienenweg (4) fährt, wobei der Sicherheitsabstand (S₂) durch ein Segment gebildet ist, das ein vorderes Ende (A₂) und ein hinteres Ende (Z₂) aufweist, welches ein Verfahren zum Diskriminieren der Anwesenheit des Schienenfahrzeugs (2) auf einem bestimmten Blockabschnitt (6B; 6C) des Schienenweges (4) verwendet, das die folgenden Schritte aufweist:
- Übermitteln einer Information bezüglich der Anzahl von Radsätzen des Schienenfahrzeugs (2) von einem Rechner (14), der an Bord des Schienenfahrzeugs (2) mitgeführt wird, an einen Bodencomputer (12),
- Übermitteln einer Information bezüglich der Anzahl von Radsätzen, die sich in dem entsprechenden Blockabschnitt (6A, 6B, 6C, 6D) befinden, über die Zeit, durch Sensoren am Gleis (8B; 8C), die dem Blockabschnitt (6B; 6C) und zu dem Blockabschnitt (6B; 6C) benachbarten Blockabschnitten (6A, 6C; 6B, 6D) zugeordnet sind, an einen Bodencomputer (12),
- Diskriminieren der Anwesenheit des Schienenfahrzeugs (2) auf dem Blockabschnitt (6C) mittels des Bodencomputers (12), wenn die Anzahl von Radsätzen, die sich auf dem Blockabschnitt (6B; 6C) befinden, gleich der Anzahl von Radsätzen des Schienenfahrzeugs (2) ist und wenn die Anzahl von Radsätzen, die sich auf jedem der Blockabschnitte (6A, 6C; 6B, 6D) benachbart zu dem Blockabschnitt (6B; 6C) befinden, Null ist,
und **dadurch gekennzeichnet, dass** es die folgenden zusätzlichen Schritte aufweist:
- Identifizieren aus dem oder den durch das Schienenfahrzeug (2) besetzten Blockabschnitten (6B; 6B, 6C; 6C) eines vorderen besetzten Blockabschnitts (6B; 6C; 6C), welcher der besetzte Blockabschnitt (6B; 6B, 6C; 6C) ist, der sich bezüglich der Fahrtrichtung des Schienenfahrzeugs (2) am weitesten stromabwärts befindet,
- Identifizieren aus dem oder den durch das Schienenfahrzeug (2) besetzten Blockabschnitten (6B; 6B, 6C; 6C) eines hinteren besetzten Blockabschnitts (6B; 6B; 6C), welcher der besetzte Blockabschnitt (6B; 6B, 6C; 6C) ist, der sich bezüglich der Fahrtrichtung des Schienenfahrzeugs (2) am weitesten stromaufwärts befindet,
- Identifizieren eines vorderen freien Blockabschnitts (6C; 6D; 6D), der der freie Blockabschnitt (6) ist, der sich stromabwärts von dem vorderen besetzten Blockabschnitt (6B;, 6C; 6C) befindet, der benachbart zu dem vorderen besetzten Blockabschnitt (6B; 6C; 6C) ist,
- Identifizieren eines hinteren freien Blockabschnitts (6A; 6A; 6B), der der freie Blockabschnitt (6) ist, der sich stromaufwärts von dem hinteren besetzten Blockabschnitt (6B; 6B; 6C) befindet, der benachbart zu dem besetzten hinteren Blockabschnitt (6B; 6B; 6C) ist,
- Zuordnen zu dem vorderen Ende (A₂) des Sicherheitsabstands (S₂) eines Punktes, der sich auf dem vorderen freien Blockabschnitt (6C; 6D; 6D) befindet und der sich in einem vorbestimmten Abstand (L_{A}) von der Grenze zwischen dem vorderen besetzten Blockabschnitt (6B; 6C; 6C) und dem vorderen freien Blockabschnitt (6C; 6D; 6D) befindet,
- Zuordnen zu dem hinteren Ende (Z₂) des Sicherheitsabstands (S₂) eines Punktes, der sich auf dem hinteren freien Blockabschnitt (6A; 6A; 6B) befindet und der sich in einem vorbestimmten Abstand (L_{Z}) von der Grenze zwischen dem hinteren besetzten Blockabschnitt (6B; 6B; 6C) und dem hinteren freien Blockabschnitt (6A; 6A; 6B) befindet,
- Übermitteln einer Information bezüglich der Position des Schienenfahrzeugs (2) und bezüglich eines Abstands von Positionen (S1) des Schienenfahrzeugs (2) von dem an Bord mitgeführten Rechner (14) an den Bodencomputer (12), wobei die Position des Schienenfahrzeugs (2) ein Segment ist, das zwischen der Front und dem Heck des Schienenfahrzeugs (2) liegt, wobei der Positionsabstand (S1) ein Segment ist, das ein vorderes Ende (A1) und ein hinteres Ende (Z1) aufweist, wobei die Position des Schienenfahrzeugs (2) innerhalb des Positionsabstands (S1) liegt,
- wenn die Front und das Heck des Schienenfahrzeugs (2), die ausgehend von der Position des Schienenfahrzeugs (2) erhalten werden, innerhalb der Grenzen eines gleichen Blockabschnitts (6B, 6C) liegen, Zuordnen des Positionsabstands (S₁) zu dem Sicherheitsabstand (S₂) durch den Bodencomputer (12),
- wenn nicht, Beibehalten des berechneten Sicherheitsabstands (S₂).

2. Vorrichtung (5) zum Diskriminieren der Anwesenheit eines Schienenfahrzeugs (2) auf einem Blockabschnitt (6C) eines Schienenweges (4), die aufweist:
- einen Bodencomputer (12), der in der Lage ist, das Berechnungsverfahren gemäß Anspruch 1 durchzuführen, um einen Sicherheitsabstand (S₂) zu berechnen,
- einen an Bord des Schienenfahrzeugs (2) mitgeführten Rechner (14), der in der Lage ist, über die Zeit eine Information bezüglich der Anzahl von Radsätzen des Schienenfahrzeugs (2) an den Bodencomputer (12) zu übermitteln,
- Sensoren am Gleis (8), die dem Blockabschnitt (6C) und zu dem Blockabschnitt (6C) benachbarten Blockabschnitten (6B, 6D) zugeordnet sind, die in der Lage sind, über die Zeit eine Information bezüglich der Anzahl von Radsätzen, die sich in dem entsprechenden Blockabschnitt (6B, 6C, 6D) befinden, an den Bodencomputer (12) zu übermitteln,
wobei der Bodencomputer (12) in der Lage ist, die Anwesenheit des Schienenfahrzeugs (2) auf dem Blockabschnitt (6C) zu diskriminieren, wenn die Anzahl von Radsätzen, die sich auf dem Blockabschnitt (6C) befinden, gleich der Anzahl von Radsätzen des Schienenfahrzeugs (2) ist und wenn die Anzahl von Radsätzen, die sich auf jedem der Blockabschnitte (6B, 6D) benachbart zu dem Blockabschnitt (6C) befinden, Null ist.

## Claims

1. A method for computing a security interval (S₂) around a vehicle circulating on a railway track (4), the safety interval (S₂) being formed by a segment having a front end (A₂) and a rear end (Z₂), that uses a method for discriminating the presence of a railway vehicle (2) on a block (6B; 6C) of a railway track (4), **characterized in that** it includes the steps of:
- transmitting, from a computer (14) on-board the railway vehicle (2) to a ground-based computer (12), a piece of information relative to the number of axles of the railway vehicle (2);
- transmitting, over time, by sensors on the track (8B; 8C) associated with said block (6B; 6C) and with blocks (6A, 6C; 6B, 6D) adjacent to said block (6B; 6C), to a ground-based computer (12), a piece of information relating to the number of axles present in the corresponding block (6A, 6B, 6C, 6D);
- discriminating with the ground-based computer (12) the presence of said railway vehicle (2) on said block (6C) if the number of axles present on said block (6B; 6C) is equal to the number of axles of said railway vehicle (2), and if the number of axles present on each of the blocks (6A, 6C; 6B, 6D) adjacent to said block (6B; 6C) is zero,
And **characterized in that** it comprises the additional steps of:
- identifying from among the block(s) (6B; 6B, 6C; 6C) occupied by the railway vehicle (2), a front occupied block (6B; 6C; 6C), which is the occupied block (6B; 6B, 6C; 6C) located the most downstream with respect to the direction of motion of the railway vehicle (2);
- identifying, from among the block(s) (6B; 6B, 6C; 6C) occupied by the railway vehicle (2), a rear occupied block (6B; 6B; 6C), which is the occupied block (6B; 6B, 6C; 6C) located the most upstream with respect to the direction of motion of the railway vehicle (2);
- identifying a front vacant block (6C; 6D; 6D), which is the vacant block (6) located downstream from the front occupied block (6B; 6C; 6C), adjacent to the front occupied block (6B; 6C; 6C);
- identifying a rear vacant block (6A; 6A; 6B), which is the vacant block (6) located upstream from the rear occupied block (6B; 6B; 6C), adjacent to the rear occupied block (6B; 6B; 6C);
- assigning to the front end (A₂) of the safety interval (S₂) of a point located on the front vacant block (6C; 6D; 6D) and which is found at a predetermined distance (L_{A}) from the boundary between the front occupied block (6B; 6C; 6C) and the front vacant block (6C; 6D; 6D) ;
- assigning to the rear end (Z₂) of the safety interval (S₂) a point located on the rear vacant block (6A; 6A; 6B) and which is found at a predetermined distance (L_{Z}) from the boundary between the rear occupied block (6B; 6B; 6C) and the rear vacant block (6A; 6A; 6B) ;
- transmitting from the on-board computer (14) to the ground-based computer (12), a piece of information relating to the position of the railway vehicle (2) and to an interval of positions (S1) of the railway vehicle (2), the position of the railway vehicle (2) being a segment comprised between the front and the rear of the railway vehicle (2), the interval of positions (S1) being a segment having a front end (A1) and a rear end (Z1), the position of the railway vehicle (2) being included in said interval of positions (S1) ;
- if the front and the rear of the railway vehicle (2), obtained from the position of the railway vehicle (2), are comprised in the limits of a same block (6B; 6C), assigning with the ground-based computer (12) the interval of positions (S₁) to the safety interval (S₂);
- otherwise retaining the computed safety interval (S₂).

2. A device (5) for discriminating the presence of a railway vehicle (2) on a block (6C) of a railway track (4), that includes:
- a ground-based computer (12), able to apply the computing method according to claim 1 for computing a safety interval (S₂);
- a computer (14) onboard the railway vehicle (2), able to transmit over time, to the ground-based computer (12), a piece of information relating to the number of axles of the railway vehicle (2) ;
- sensors on the track (8) associated with said block (6C) and with blocks (6B, 6D) adjacent to said block (6C), able to transmit over time to the ground-based computer (12), a piece of information relating to the number of axles present in the corresponding block (6B, 6C, 6D);
the ground-based computer (12) being able to discriminate the presence of said railway vehicle (2) on said block (6C) if the number of axles present on the block (6C) is equal to the number of axles of the railway vehicle (2), and if the number of axles present on each of the blocks (6B, 6D) adjacent to said block (6C) is zero.
